# EUROPÄISCHE PATENTSCHRIFT

(11) **EP 0 546 283 B1**
(45) Veröffentlichungstag und Bekanntmachung des Hinweises auf die Patenterteilung: **07.12.1994**
(21) Anmeldenummer: 92117773.9
(22) Anmeldetag: 17.10.1992
(51) Int. Cl.: H01H 9/00

(54) **Polungsschalter für Stufenwähler**
Polarity switch for tap selector
Commutateur de polarité pour sélecteur de prises

(30) Priorität: 13.12.1991 DE 4141142
(43) Veröffentlichungstag der Anmeldung: 16.06.1993
(73) Patentinhaber: MASCHINENFABRIK REINHAUSEN GMBH, 93025 Regensburg (DE)
(72) Erfinder: Freymüller, Heinrich, Dipl.-Ing. (FH), W-8466 Bruck (DE)

(56) Entgegenhaltungen:
- DE-B- 2 815 736
- FR-A- 2 330 131
- FR-A- 2 369 670
- GB-A- 2 077 503

## Beschreibung

Die Erfindung betrifft einen Polungsschalter für Stufenwähler von Stufenschaltern gemäß einem der Oberbegriffe der nebengeordneten Patentansprüche 1 oder 2.

Die Stufenwicklung eines Stufentransformators wird während ihrer Umschaltung durch Wender oder Grobwähler kurzzeitig galvanisch von der Stammwicklung getrennt. Dabei nimmt sie ein Potential an, daß sich aus den Spannungen der Nachbarwicklungen sowie den Kopplungskapazitäten zu diesen Wicklungen bzw. zu geerdeten Teilen ergibt.
Die dadurch entstehenden Differenzspannungen sind teilweise ganz erheblich; sie beanspruchen die Schaltstrecke der sich öffnenden Vorwählerkontakte und können bei entsprechender Höhe zu unzulässigen Entladungserscheinungen führen.

Zur Beseitigung dieser unerwünschten Differenzspannungen sind Polungsschalter bekannt, die die Stufenwicklung durch einen ohmschen Widerstand, der nur während der Umschaltphase des Vorwählers oder Wenders eingeschaltet wird, an einem gewünschten und definierten Potential halten.
Solche Polungsschalter sind, wie aus DE-PS 19 42 567 bekannt, koaxial zu den Vorwahl- und Feinwählerkontaktsystemen des Stufenschalters unterhalb des Stufenwählers angeordnet oder sie befinden sich, wie aus DE-PS 28 15 736 bekannt, auf an zusätzlichen Auslegern befestigten Isolierstäben seitlich neben dem eigentlichen Stufenwähler bzw. dem Vorwähler.
Im ersten Fall ergeben sich unerwünscht große Baulängen für den Stufenwähler, im zweiten Fall ebenso unerwünschte große horizontale Ausdehnungen des gesamten Stufenschalters.
Bei beiden bekannten Anordnungen des Polungsschalters ist weiterhin nachteilig, daß ein besonderes Getriebe erforderlich ist, das die Drehbewegung der Wählersäule jeweils in eine Schwenkbewegung zur Betätigung des Polungsschalters umsetzt.

Die Aufgabe der Erfindung besteht nun darin, einen Polungsschalter zu schaffen, der auf platzsparende Weise im Stufenwähler mituntergebracht werden kann, ohne dessen Baulänge oder Umfang wesentlich zu beeinflussen und ohne einen gesonderten Getriebezug zu seiner Betätigung erforderlich zu machen. Diese Aufgabe wird erfindungsgemäß durch einen Polungsschalter mit den Merkmalen der nebengeordneten Patentansprüche 1 oder 2 gelöst. Die Unteransprüche beinhalten vorteilhafte Weiterbildungen der Erfindung.

Der besondere Vorteil des erfindungsgemäßen Polungsschalters liegt insbesondere darin, daß er, bedingt durch die annähernd horizontale Anordnung des als beweglicher Kontakt wirkenden Schirmringes, eine nur geringe Bauhöhe beansprucht und dadurch platzsparend besonders vorteilhaft zwischen Vorwähler bzw. Wender und Feinwähler oder bei seitlichem Vorwähler bzw. Wender unter- bzw. oberhalb des Feinwählers untergebracht werden kann.
Durch die direkte Betätigung des schaltenden Schirmringes durch eine nutartige Steuerkontur auf dem Antriebsrohr entfällt einerseits ein separates Getriebe, andererseits bietet die Gestaltung bzw. Dimensionierung dieser Steuerkontur auf einfache Weise zahlreiche Möglichkeiten, den Polungsschalter an verschiedene Wählerschaltwinkel anzupassen bzw. verschiedene Öffnungs- und Schließgeschwindigkeiten und -charakteristika durch Variation des Einlaufwinkels der Steuernocke in der Steuerkontur vorzusehen. Schließlich gewährleistet der als beweglicher Polungskontakt dienende Schirmring sehr gute Spannungseigenschaften innerhalb der gesamten Stufenwähleranordnung.

Die Erfindung soll nachstehend anhand von Zeichnungen beispielhaft näher erläutert werden.
Es zeigen:
- Fig. 1: den erfindungsgemäßen Polungsschalter in seitlicher schematischer Schnittdarstellung,
- Fig. 2a: eine erste Abwicklung der Steuerkurve auf dem Feinwählerantriebsrohr,
- Fig. 2b: eine zweite Abwicklung einer modifizierten Steuerkurve mit unterschiedlicher Schließ- bzw. Öffnungscharakteristik.

Der Wähler besteht hierbei aus einer Wählerschale 1, beispielsweise einem GFK-Rohr oder einem zylindrischen Isolierstoffgerüst. In einer ersten horizontalen Ebene I sind in der Wenderschale 1 die festen Wender bzw. Vorwählerkontakte 2 angeordnet, in einer zweiten horizontalen Ebene II befindet sich darunter der anschließend näher zu erläuternde Polungsschalter und schließlich sind wiederum darunter in mindestens einer weiteren horizontalen Ebene III die Feinwählerkontakte 3 angeordnet.
Im Inneren der Wählerschale 1 befinden sich konzentrische Antriebswellen 4, 5, die auf bekannte Weise mittels nicht dargestellter Kontaktbrücken oder dergleichen die jeweiligen Festkontakte des Wenders oder Vorwählers 2 bzw. des Feinwählers 3 mit der jeweiligen Kontaktableitung, die ebenfalls nicht dargestellt ist, verbinden. Nicht dargestellt ist ferner, das bekannte Malteserradgetriebe zur Erzeugung einer Drehbewegung der Antriebswelle 4 zur Betätigung des Wenders oder Vorwählers, wenn der Feinwähler alle Kontakte durchlaufen hat.
In der horizontalen Ebene II befindet sich, wie ausgeführt, der erfindungsgemäße Polungsschalter. Dieser besteht im wesentlichen aus einem festen, gefederten Polungskontakt 6 in der Wenderschale 1, einem Lager 7 auf der entgegengesetzten Seite im Inneren der Wenderschale 1, das einen als beweglicher Polungskontakt wirkenden Schirmring 8 trägt und einer Steuerkontur 9 auf der Antriebswelle 5.
Das in der Wenderschale 1 fest angeordnete Lager 7 ermöglicht auf nicht näher dargestellt Weise, z. B. mittels eines horizontalen Querbolzens 7.1, eine vertikale Schwenkbewegung des annähernd horizontalen, einseitig angelenkten Schirmringes 8 um einen Drehpunkt 7.2 in der angegebenen Pfeilrichtung. Geführt wird der Schirmring 8 dabei durch einen fest mit ihm verbundenen Führungsarm 10, der an seinem freien Ende eine Führungsrolle 11 trägt, die wiederum in der Steuerkontur 9 läuft und von ihr geführt wird.
Der feste Polungskontakt 6 ist gefedert, so daß er geringfügig horizontal nach außen drückbar ist; außerhalb der Wenderschale 1 ist er mit einem an sich bekannten Polungswiderstand verbunden.
Der Schirmring 8 selbst ist entweder durch das direkt elektrisch leitende Lager 7 oder zusätzliche Kontaktmittel mit einem äußeren Anschluß 12 verbunden, der an den Sternpunkt oder bei Wendern auch an den 0-Kontakt des Stufenschalters angelenkt ist.

Fig. 2a zeigt die Abwicklung einer Steuerkontur 9 im Detail für einen Wähler mit 2 x 360° Drehbewegung der Antriebswelle 5, einen Feinwähler also, bei dem nach jeweils einer vollen Drehung der Antriebswelle 5 der Vorwähler betätigt werden soll. Genau an diesem Einschaltpunkt 9.1 weist die Steuerkontur 9 eine Ausbuchtung nach oben auf; sie führt die Führungsrolle 11 des Führungsarmes 10 mit und verschwenkt damit den Schirmring 8 mit seinem freien Ende nach oben, so daß er mit diesem auf den festen Polungskontakt 6 trifft. Beim Weiterschalten um einen bestimmten Winkel verläßt der Schirmring 8 - wie ersichtlich - beim Abschaltpunkt 9.2 wieder den festen Polungskontakt 6 und wird nach unten verschwenkt.

Durch die Wahl der jeweiligen Steuerkontur 9 ist auf einfache Weise eine Anpassung des Schaltverhaltens des Polungsschalters an den jeweiligen Drehwinkel der Antriebswelle 5 des Feinwählers und den Schwenkwinkel zwischen den Wender- bzw. Vorwählerkontakten 2 möglich. Durch die Dimensionierung der Steigung, d.h. des Einlaufwinkels, ist die Öffnungs- bzw.
Schließgeschwindigkeit variierbar. Durch die Dimensionierung des Abstandes zwischen Einschaltpunkt 9.1 und Abschaltpunkt 9.2 erfolgt die Anpassung an die Schaltzeit des Vorwählers. Bei Umkehrung der Drehrichtung des Feinwählers werden Einschaltpunkt 9.1 und Abschaltpunkt 9.2 entsprechend vertauscht.

Fig. 2b zeigt die Abwicklung einer modifizierten Steuerkontur 9, bei der die Öffnungskurve einen anderen, d.h. nicht parallelen, Verlauf relativ zur Schließkurve aufweist.
Damit lassen sich sowohl unterschiedliche Öffnungs- und Schließgeschwindigkeiten des Polungsschalters als auch von der Drehrichtung abhängige verschiedene Ein- und Abschaltpunkte einstellen. Bei solcher Ausführung wird der Schirmring 8 im geschlossenen Kontaktzustand vom festen Polungskontakt 6 gehalten; dazu ist es zweckmäßig, den Drehpunkt 7.2 horizontal relativ zur Ebene des festen Polungskontaktes 6 zu versetzen und/oder die Steuerkontur 9 so zu gestalten, daß der Schirmring 8 im geschalteten, d.h. voll nach oben ausgelenkten Zustand am oberen Ende des festen Polungskontaktes 6 aufliegt und von diesem gehalten wird. Zum Zurückschalten muß dann erst die Federkraft des Polungskontaktes 6 überwunden, d.h. dieser geringfügig nach außen gedrückt werden.

Die Steuerkontur 9 wird vorteilhafterweise durch ein sie an der Stirnseite tragendes ringförmiges Bauteil realisiert, das mit der Antriebswelle 5 fest verbunden ist, es ist jedoch auch denkbar, die Steuerkontur 9 auf oder in der Antriebswelle 5 selbst vorzusehen.

Es ist ferner in Abwandlung der Erfindung auch möglich, die Steuerkontur 9 auf der Antriebswelle des Wenders bzw. Vorwählers 4 vorzusehen, wobei dann, falls diese Antriebswelle 4 keine vollständige Drehung von 360° beschreibt, auch die Steuerkontur 9 nur über einen Teil der Abwicklung reichen wird.

Eine weitere mögliche Abwandlung der Erfindung besteht darin, daß der Führungsarm 10 vertikal federnd ausgebildet ist, so daß auch bei einem starren, ungefederten Polungskontakt 6 der erforderliche Kontaktdruck beim Auflaufen des Schirmringes 8 an der Unterseite des Polungskontaktes 6 gewährleistet ist.

## Patentansprüche

1. Polungsschalter für Stufenwähler von Stufenschaltern an Stufentransformatoren, wobei der Stufenwähler eine Isolierstoffummantelung aufweist, vorzugsweise in Form einer Wählerschale, in der in mehreren horizontalen Ebenen die festen Vorwähler- bzw. Wenderkontakte einerseits sowie Feinwählerkontakte andererseits kreisförmig angeordnet sind, die jeweils durch bewegliche Kontaktbrücken anwählbar sind, die wiederum durch Antriebswellen im Inneren kreisförmig verschwenkbar sind,
dadurch gekennzeichnet,
daß in einer zusätzlichen horizontalen Ebene mindestens ein fester Polungskontakt (6) in der Isolierstoffummantelung (1) angeordnet ist, daß ein elektrisch leitfähiger Schirmring (8) als beweglicher Polungskontakt einseitig vertikal verschwenkbar an der Isolierstoffummantelung (1) an einem Lager (7) gelagert ist,
daß der Schirmring (8) mit einer Führungsrolle (11) verbunden ist, die in einer nutartigen Steuerkontur (9) läuft
und daß die Steuerkontur (9) auf einer der Antriebswellen (4, 5) angeordnet ist, dergestalt, daß bei deren Drehung der Schirmring (8) kurzzeitig mit dem festen Polungskontakt (6) verbindbar ist.

2. Polungsschalter für Stufenwähler von Stufenschaltern an Stufentransformatoren, wobei der Stufenwähler eine Isolierstoffummantelung aufweist, vorzugsweise in Form einer Wählerschale, in der in einer oder mehreren horizontalen Ebenen die festen Feinwählerkontakte kreisförmig angeordnet sind, die in jeder Ebene durch eine bewegliche Kontaktbrücke anwählbar sind, die jeweils durch Antriebswellen im Inneren kreisförmig verschwenkbar sind und wobei seitlich neben dem eigentlichen Stufenwähler feste Wenderkontakte in einer weiteren Isolierstoffummantelung ebenfalls ein einer horizontalen Ebene angeordnet sind und durch eine weitere Kontaktbrücke anwählbar sind, die wiederum durch eine weitere Antriebswelle im Inneren der weiteren Isolierstoffummantelung kreisförmig verschwenkbar ist,
dadurch gekennzeichnet,
daß in einer zusätzlichen horizontalen Ebene mindestens ein fester Polungskontakt (6) in einer Isolierstoffummantelung (1) angeordnet ist,
daß ein elektrisch leitfähiger Schirmring (8) als beweglicher Polungskontakt einseitig vertikal verschwenkbar an dieser Isolierstoffummantelung (1) an einem Lager (7) gelagert ist,
daß der Schirmring (8) mit einer Führungsrolle (11) fest verbunden ist, die in einer nutartigen Steuerkontur (9) läuft
und daß die Steuerkontur (9) auf der Oberfläche einer der Antriebswellen (4, 5) angeordnet ist, dergestalt, daß bei deren Drehung der Schirmring (8) kurzzeitig mit dem festen Polungskontakt (6) verbindbar ist.

3. Polungsschalter nach einem der vorhergehenden Ansprüche,
dadurch gekennzeichnet,
daß der feste Polungskontakt (6) in horizontaler Richtung federnd ausgebildet ist.

4. Polungsschalter nach einem der vorhergehenden Ansprüche,
dadurch gekennzeichnet,
daß die horizontale Ebene des festen Polungskontaktes (6) geringfügig gegen die des Lagers (7) versetzt ist.

5. Polungsschalter nach einem der vorhergehenden Ansprüche,
dadurch gekennzeichnet,
daß mittels des Lagers (7) eine elektrisch leitende Verbindung zwischen dem Schirmring (8) und dessen Anschluß (12) an der Außenseite der Isolierstoffummantelung (1) herstellbar ist.

6. Polungsschalter nach einem der vorhergehenden Ansprüche,
dadurch gekennzeichnet,
daß die Steuerkontur (9) unterschiedliche obere und untere Teilkonturen, d.h. eine zur Öffnungskurve nicht parallel verlaufende Schließkurve aufweist.

7. Polungsschalter nach einem der vorhergehenden Ansprüche,
dadurch gekennzeichnet,
daß ein die Führungsrolle (11) tragender Führungsarm (10) vertikal federnd ausgebildet ist.

## Claims

1. Polarity switch for tap selectors of tap switches at tapped transformers, wherein the tap selector comprises an insulating material casing, preferably in the form of a selector shell, in which the fixed preselector contacts or reverser contacts on the one hand as well as the fine selector contacts on the other hand are arranged circularly in several horizontal planes and are respectively selectable by movable contact bridges, which in turn are circularly swivellable by drive shafts in the interior, characterised thereby that at least one fixed polarity contact (6) is arranged in the insulating material casing (1) in an additional horizontal plane, that an electrically conductive screening ring (8) is mounted, as a movable polarity contact, at one side on the insulating material casing (1) at a bearing (7) to be vertically pivotable, that the screening ring (8) is connected with a guide roller (11) which runs in a groove-shaped.cam track (9) and that the cam track (9) is arranged on one of the drive shafts (4, 5) in such a manner that on rotation thereof the screening ring (8) is temporarily connected with the fixed polarity contact (6).

2. Polarity switch for tap selectors of tap switches at tapped transformers, wherein the tap selector comprises an insulating material casing, preferably in the form of a selector shell, in which the fixed fine selector contacts are arranged circularly in one or more horizontal planes and in each plane are selectable by a respective movable contact bridge, which are circularly swivellable by respective drive shafts in the interior, and wherein fixed reverser contacts are arranged laterally adjacent to the actual tap selector in a further insulating material casing similarly in a horizontal plane and are selectable by a further contact bridge which in turn is circularly swivellable by a further drive shaft in the interior of the further insulating material casing, characterised thereby that at least one fixed polarity contact (6) is arranged in one insulating material casing (1) in an additional horizontal plane, that an electrically conductive screening ring (8) is mounted, as a movable polarity contact, at one side on this insulating material casing (1) at a bearing (7) to be vertically pivotable, that the screening ring (8) is fixedly connected with a guide roller (11) which runs in a groove-shaped cam track (9) and that the cam track (9) is arranged on the surface of one of the drive shafts (4, 5) in such a manner that on rotation thereof the screening ring (8) is temporarily connected with the fixed polarity contact (6).

3. Polarity switch according to one of the preceding claims, characterised thereby that the fixed polarity contact (6) is constructed to be resilient in horizontal direction.

4. Polarity switch according to one of the preceding claims, characterised thereby that the horizontal plane of the fixed polarity contact (6) is slightly offset relative to that of the bearing (7).

5. Polarity switch according to one of the preceding claims, characterised thereby that an electrically conductive connection is producible by means of the bearing (7) between the screening ring (8) and the terminal (12) thereof at the outer side of the insulating material casing (1).

6. Polarity switch according to one of the preceding claims, characterised thereby that the cam track (9) has different upper and lower part profiles, i.e. a closing cam extending non-parallelly to the opening cam.

7. Polarity switch according to one of the preceding claims, characterised thereby that a guide arm (10) carrying the guide roller (11) is constructed to be vertically resilient.

## Revendications

1. Commutateur de polarité pour sélecteur de prises de commutateur à plots sur des transformateurs à prises, le sélecteur de prises comportant un revêtement en matière isolante se présentant de préférence sous la forme d'une enveloppe de sélecteur dans laquelle, d'une part on dispose sur plusieurs plans horizontaux les contacts fixes du présélecteur ou de l'inverseur, tandis que d'autre part on dispose en cercle les contacts du sélecteur final, contacts qui sont respectivement susceptibles d'être sélectionnés par des ponts de contact mobiles susceptibles à leur tour d'être déplacés à l'intérieur suivant des cercles par des arbres d'entraînement,
commutateur de polarité caractérisé en ce que, dans l'enveloppe en matière isolante (1), on dispose dans un plan horizontal supplémentaire au moins un contact de polarité fixe (6), en ce qu'un anneau de protection (8) électriquement conducteur, susceptible de pivoter verticalement d'un côté en jouant le rôle d'un contact de polarité mobile, est monté dans un palier (7) contre l'enveloppe en matière isolante (1), en ce que l'anneau de protection (8) est relié à un galet de commande (11) qui circule dans un contour de commande en forme de gorge, et en ce que le contour de commande (9) est disposé sur l'un des arbres d'entraînement (4, 5) de façon que lorsque ces arbres tournent, l'anneau de protection (8) soit susceptible d'être relié un court instant au contact de polarité fixe (6).

2. Commutateur de polarité pour sélecteur de prises de commutateur à plots sur des transformateurs à prises, ce sélecteur d'étages comportant une enveloppe en matière isolante se présentant de préférence sous la forme d'une enveloppe de sélecteur, dans laquelle sont disposés en cercle sur un ou plusieurs plans horizontaux les contacts fixes du sélecteur final susceptibles d'être sélectionnés dans chaque plan par des bras de contact mobiles eux-mêmes susceptibles de se déplacer suivant des cercles à l'intérieur grâce à des arbres d'entraînement, tandis que latéralement, à côté du sélecteur d'étages proprement dit, des contacts fixes d'inverseur sont également disposés sur un plan horizontal dans une autre enveloppe en matière isolante et sont susceptibles d'être sélectionnés par un autre pont de contact qui, à son tour, est susceptible de se déplacer suivant un cercle, grâce à un autre arbre d'entraînement, à l'intérieur de cette autre enveloppe en matière isolante,
commutateur de polarité caractérisé en ce que, dans un plan horizontal supplémentaire, on dispose au moins un contact de polarité fixe (6) dans une enveloppe en matière isolante (1), en ce qu'un anneau de protection (8) électriquement conducteur est monté sur un palier (7) contre cette enveloppe en matière isolante en étant susceptible de pivoter d'un côté en jouant le rôle d'un contact de polarité mobile, en ce que cet anneau de protection (8) est solidaire d'un galet de commande (11) qui se déplace dans un contour de commande (9) en forme de gorge, et en ce que ce contour de commande (9) est disposé sur la surface d'un des arbres d'entraînement (4, 5) de façon que lorsque ces arbres tournent, l'anneau de protection (8) soit susceptible d'être relié un court instant au contact de polarité fixe (6).

3. Commutateur de polarité selon l'une des précédentes revendications, caractérisé en ce que le contact de polarité fixe (6) est monté élastiquement dans la direction horizontale.

4. Commutateur de polarité selon l'une des précédentes revendications, caractérisé en ce que le plan horizontal du contact de polarité (6) fixe est légèrement décalé par rapport à celui du palier (7).

5. Commutateur de polarité selon l'une des précédentes revendications, caractérisé en ce que, au moyen du palier (7), une liaison électriquement conductrice est susceptible d'être réalisée entre l'anneau de protection (8) et son raccordement (12) sur le côté externe de l'enveloppe en matière isolante (1).

6. Commutateur de polarité selon l'une des précédentes revendications, caractérisé en ce que le contour de commande (9) comporte des parties de contour supérieures et inférieures différentes, c'est-à-dire une courbe de fermeture ne s'étendant pas parallèlement à la courbe d'ouverture.

7. Commutateur de polarité selon l'une des précédentes revendications, caractérisé en ce qu'un bras de commande (10) portant le galet de commande (11) est élastique dans la direction verticale.
